# DEMANDE DE BREVET EUROPEEN

(11) **EP 1 249 552 A1**
(43) Date de publication de la demande: **16.10.2002**
(21) Numéro de dépôt: 02447063.5
(22) Date de dépôt: 11.04.2002
(51) Int. Cl.: E04D 1/18, E04D 1/34

(54) **Ensemble d'une plaquette de recouvrement et d'un élément de fixation**

(30) Priorité: 13.04.2001 BE 200100257
(71) Demandeur: Honnay, Ernest, 5180 Spy (BE)
(72) Inventeur: Honnay, Ernest, 5180 Spy (BE)
(74) Mandataire: Quintelier, Claude

(57) **Abrégé**

La présente invention est relative à un ensemble comprenant une plaquette de recouvrement de toiture ou façade pourvue d'au moins deux glissières formant entre elles, un angle (α) et formées par le repli sur eux-mêmes d'au moins une partie des côtés de la plaque ainsi qu'un élément de fixation de ladite plaque. L'invention comprend en outre un élément comprenant deux canaux, formés par pliure de la base, disposés en un angle (β) correspondant à l'angle (α) de ladite plaque de recouvrement, chacun de ces canaux étant pourvu sur un de ces bords d'un rabat destiné à s'imbriquer librement dans les glissières et à permettre un glissement de l'élément de fixation sur les glissières suivants ledit angle des glissières. La plaquette suivant l'invention peut, de plus, être pourvue sur au moins un endroit de sa surface interne, d'une matière élastique agencée pour absorber l'énergie de vibration induite dans la plaque.

## Description

La présente invention est relative à un ensemble comprenant une plaquette de recouvrement de toiture ou façade pourvue d'au moins deux glissières formant entre elles un angle α et formées par le repli sur eux-mêmes d'au moins une partie des côtés de la plaque ainsi qu'un élément de fixation de ladite plaque. Un tel ensemble est connu et utilisé chez les couvreurs pour la réalisation de toiture ou de recouvrement de murs.

Dans les années 1920, la société de la Vieille-Montagne développait déjà la fabrication de plaques ayant la forme de losange métallique dont les deux côtés supérieurs sont rabattus pour former des agrafures plates, tandis que les deux autres côtés inférieurs sont repliés en sens inverse pour former des agrafures à boudin. Ces plaques sont maintenues sur la volige par la méthode dite de l'agrafage où une patte agrafe le pli plat des côtés à leur rencontre à l'angle supérieur et où cette patte est fixée par deux clous. Deux autres pattes, dites de côtés, également fixées sur la volige par trois clous s'appuient sur les agrafures plates et empêchent aussi le soulèvement.

Cette méthode de fixation par agrafage présente le désavantage de nécessiter de nombreuses manipulations lors de la fabrication de l'ensemble.

Le brevet belge n° 393416 de 1932 décrit une patte spéciale d'attache doublement clouée adaptée à un nouveau losange à coin retourné en larmier. Ce losange est confectionné avec des plis spéciaux faisant pression à l'endroit d'accrochage de manière à maintenir le losange sur la patte spéciale. Néanmoins, la réalisation de tel coin retourné en larmier et de plis spéciaux faisant pression à l'endroit d'accrochage est compliquée à réaliser, ce qui rend leur coût de fabrication très élevé.

Le brevet français n° 427360 de 1911 décrit une tuile métallique en tôle galvanisée et en combinaison avec des pattes de liaison de forme particulière et des pattes d'agrafage, permettant de réaliser des couvertures présentant l'apparence d'une toiture imbriquée en ardoise. Tout comme la réalisation de la Vieille-Montagne, citée précédemment, ce système nécessite l'emploi de l'agrafage, ce qui nécessite de nombreuses manipulations lors de la réalisation de l'ensemble.

L'invention a pour but de présenter une solution facilitant la fabrication de l'ensemble, en supprimant l'agrafe de plaque de recouvrement à l'élément de fixation.

A cette fin, un ensemble suivant l'invention est caractérisé en ce que l'élément comprend deux canaux, formés par pliure de la base, formant une dépression destinée à recevoir une partie des glissières lorsque l'élément de fixation et fixé à ladite plaquette, ces canaux étant disposés selon un angle β correspondant à l'angle α de ladite plaque de recouvrement, chacun de ces canaux étant pourvu sur un de ces bords d'un rabat destiné à s'imbriquer librement dans les glissières et à permettre un glissement de l'élément de fixation sur les glissières suivants ledit angle des glissières. Ladite invention permet de procéder à la fixation de la plaque de recouvrement en n'effectuant plus d'agrafage.

Le couvreur fixe la plaque de recouvrement en glissant, du bas vers le haut, les canaux audit élément dans les glissières correspondant de ladite plaque de recouvrement jusqu'au sommet de l'angle des glissières. Les canaux et les rabats destinés à s'imbriquer librement dans les glissières supportent ensemble la plaque de recouvrement. Pour fixer la plaque au voligeage, le couvreur attache la base de l'élément de fixation sur cette même volige.

Une forme de réalisation préférentielle d'un ensemble, suivant l'invention, est caractérisé en ce que l'élément de fixation est fabriqué en alliage léger et comprend deux perforations permettant de clouer la fixation à la volige, ce qui assurera la légèreté et garantira la stabilité de celui-ci.

Une autre forme de réalisation d'en ensemble, suivant l'invention, est caractérisée en ce que la plaquette métallique ou plastique est pourvue, en au moins un endroit de sa surface interne, d'une matière élastique agencée pour absorber l'énergie de vibration induite dans la plaque, laquelle matière est appliquée intimement à la surface interne de la plaque de recouvrement.

Cette forme de réalisation permet ainsi de diminuer de manière significative le bruit résultant de vibration induite entre autre par les gouttes de pluie tombant sur la plaquette métallique grâce à l'application d'une matière élastique, absorbant ces vibrations non désirées, réparties sur la surface interne de la plaquette, ce qui permet d'étendre le champs d'application de ce type de recouvrement au bâtiment demandant un plus grand confort acoustique.

L'invention sera maintenant décrite plus en détails à l'aide des dessins qui reprennent des exemples de réalisation suivant l'invention.

Dans les dessins :
- la figure 1 illustre schématiquement une forme de réalisation d'une plaque de recouvrement;
- la figure 2 illustre schématiquement une forme de réalisation d'un élément de fixation;
- la figure 3 illustre schématiquement les étapes de fixation de l'ensemble à la volige;
- la figure 4 illustre schématiquement une forme de réalisation de plaque pourvue d'une couche de matière plastique.
- La figure 5 illustre, une vue en coupe selon V-V d'une plaque pourvue d'une couche de matière plastique.

Dans les dessins, une même référence a été attribuée à un même élément ou à un élément analogue.

Faisant référence aux figures 1 et 2, l'ensemble suivant l'invention comprend une plaque de recouvrement de toitures ou de murs. Cette plaque de recouvrement est réalisée à partir d'une tôle métallique ayant de préférence la forme d'un losange dont les bords sont repliés sur au moins une partie de leur longueur. Ce repli en forme de bourrelet crée une glissière. Cette plaque est pourvue de quatre glissières 1 symétriques par rapport au centre de la plaque de telle manière qu'une paire de glissières est tournée vers un côté de la plaque et l'autre paire est tournée vers l'autre côté de la plaque. Ces glissières présentent, par paire tournée d'un même côté, un angle α.

L'ensemble comporte également un élément de fixation de ladite plaque lequel comprend deux canaux 2 formés par pliure de la base 4 en tôle et disposés en un angle β correspondant à l'angle α formé par les glissières de la plaque de recouvrement.

Chacun de ces canaux est pourvu sur un de ces bords d'un rabat 3 réalisé à partir d'une coupure de la base se prolongeant entre les canaux. Chaque côté de la coupure étant replié sur lui-même pour surplomber le canal adjacent. Ces rabats sont destinés à s'imbriquer librement dans les glissières et ceux-ci permettent un glissement de l'élément de fixation sur les glissières suivant ledit angle des glissières.

Cet élément de fixation pourrait être également réalisé en matière plastique. La figure 3 illustre les étapes de fixation de l'ensemble sur la volige. Le couvreur place dans le dernier tiers vers le haut, à la surface de la plaque de recouvrement, l'élément de fixation de telle manière que les canaux et rabats puissent s'imbriquer librement dans les glissières de ladite plaque 3A. En glissant ledit élément vers le haut, celui-ci rencontre les glissières qui guident la pièce de fixation d'une part par l'intermédiaire des canaux qui reçoivent les glissières et d'autre part, par les rabats qui viennent s'imbriquer librement dans les glissières 3B. L'assemblage de deux éléments de l'ensemble étant terminé 3C, les canaux et les rabats imbriqués dans les glissières permettent de supporter la plaque de recouvrement. Le couvreur fixe alors la base de l'élément de fixation à la volige 3D par exemple avec un ou plusieurs clous passés à travers une ouverture 5 dans l'élément de fixation.

Faisant référence à la figure 4 et 5, la plaque métallique ou plastique de recouvrement suivant l'invention comporte une couche de matière élastique 6 placée sur la surface interne de la plaque, de préférence au centre de celle-ci et s'étendant sur au moins une partie de sa surface. Cette matière élastique peut être par exemple une couche bitumeuse comme du SBS ( styrène-butadiène-styrène). En outre, cette couche de matière élastique peut comprendre un armature 7 et est appliquée intimement sur la plaque grâce à une matière adhésive 8.

Cette couche bitumeuse garantit une bonne absorption des ondes vibratoires induites dans la plaque. L'armature par exemple en fibre de verre, sert d'une part à homogénéiser la répartition de l'énergie vibratoire au sein du bitume et d'autre part à permettre une meilleure solidarité entre la couche bitumeuse et la plaque de recouvrement. Cette couche bitumeuse peut être recouverte d'une protection anti-feu 9 protégeant le bitume des flammes lors d'un incendie.

## Revendications

1. Ensemble comprenant une plaquette de recouvrement de toiture ou façade pourvue d'au moins deux glissières formant entre elles, un angle (α) et formées par le repli sur eux-mêmes d'au moins une partie des côtés de la plaquette ainsi qu'un élément de fixation de ladite plaquette, **caractérisé en ce que** l'élément comprend deux canaux, formés par pliure de la base, formant une dépression destinée à recevoir une partie des glissières lorsque l'élément de fixation est fixé à ladite plaquette, ces canaux étant disposés selon un angle (β) correspondant à l'angle (α) de ladite plaquette, chacun de ces canaux étant pourvu sur un de ces bords d'un rabat destiné à s'imbriquer librement dans les glissières et à permettre un glissement de l'élément de fixation sur les glissières suivant ledit angle des glissières.

2. Ensemble selon la revendication 1, **caractérisé en ce que** l'élément de fixation comporte au moins une perforation permettant de fixer ledit élément sur la volige.

3. Ensemble selon la revendication 1, **caractérisé en ce que** l'élément de fixation est fabriqué en matière métallique, de préférence en alliage léger.

4. Ensemble selon la revendication 1, **caractérisé en ce que** l'élément de fixation est fabriqué en matière inoxydable de préférence en acier inoxydable, galvanisé.

5. Ensemble selon la revendication 1, **caractérisé en ce que** l'élément de fixation est fabriqué en matière plastique.

6. Ensemble selon la revendication 1, **caractérisé en ce que** ladite plaquette métallique ou plastique de recouvrement est pourvue, en au moins un endroit de sa surface interne, d'une matière élastique agencée pour absorber l'énergie de vibration induite dans la plaque, laquelle matière est appliquée intimement à la surface interne de la plaque de recouvrement.
